# EUROPÄISCHE PATENTSCHRIFT

(11) **EP 0 858 865 B1**
(45) Veröffentlichungstag und Bekanntmachung des Hinweises auf die Patenterteilung: **26.06.2002**
(21) Anmeldenummer: 98102464.9
(22) Anmeldetag: 13.02.1998
(51) Int. Cl.: B24B 53/065, B24B 53/14

(54) **Verfahren und Vorrichtung zum Abrichten von Schleifscheiben mit profilierter Arbeitsfläche**
Method and device for dressing profiled grinding wheels
Procédé et dispositif pour le dressage de meules profilées

(30) Priorität: 17.02.1997 DE 19705989
(43) Veröffentlichungstag der Anmeldung: 19.08.1998
(73) Patentinhaber: Kaiser, Michael, Dr. Ing., 29223 Celle (DE)
(72) Erfinder: Kaiser, Michael, Dr. Ing., 29223 Celle (DE)
(74) Vertreter: Junius, Walther, Dr.

(56) Entgegenhaltungen:
- DE-A- 4 436 741
- US-A- 4 387 287
- US-A- 4 760 668
- PATENT ABSTRACTS OF JAPAN vol. 096, no. 011, 29. November 1996 & JP 08 192359 A (TOE SHINICHI;OTA KK), 30. Juli 1996
- PATENT ABSTRACTS OF JAPAN vol. 095, no. 007, 31. August 1995 & JP 07 100763 A (TOYODA MACH WORKS LTD), 18. April 1995

## Beschreibung

Die Erfindung betrifft ein Verfahren und eine Vorrichtung zum Abrichten von Schleifscheiben mit profilierter Arbeitsfläche mittels einer Abrichtrolle, bei dem man Schleifscheibe und Abrichtrolle, deren Oberfläche mit Material von höherer Härte als das der abzurichtenden Schleifscheibe belegt ist, mit gleicher Umfangsgeschwindigkeit umlaufen läßt und dabei mit hohem Druck zusammenpreßt.

Scheibenförmige Diamantwerkzeuge mit Diamantbelegung an einer Stirnseite einer Hartmetallscheibe sind aus der JP-A-08 192359 bekannt geworden. Ihr Einsatzgebiet ist das Schleifen von Werkstücken.

Eine Möglichkeit zum Abrichten von Schleifscheiben mit profilierter Arbeitsfläche ist aus der DE 44 36 741 A1 bekannt geworden. Während früher das Abrichten von Schleifscheiben mit Hilfe von diamantbelegten Abrichtrollen erfolgte, die mit hoher Relativgeschwindigkeit angetrieben wurden und dabei Oberflächenpartikel von der abzurichtenden Schleifscheibe wegschliffen, hat die DE 44 36 741 A1 diamantbesetzte Abrichtrollen benutzt, um sie bei gleicher Oberflächengeschwindigkeit wie die abzurichtende Schleifscheibe umlaufen zu lassen, so daß zwischen der Schleifscheibe und der Abrichtrolle nur geringer Schlupf auftrat, und dabei mit so hohem Druck an die abzurichtende Schleifscheibe anzupressen, daß die Bindemittelbrücken zwischen den Schleifmittelpartikeln zerbrachen und auf diese Weise eine Zerstörung der abzutragenden Oberflächenteile der Schleifscheibe zustandekam. Diesen Vorgang nennt man "Crushen". Dabei unterlag die diamantbesetzte Scheibe lediglich einem sehr geringen Verschleiß, der nur dadurch zustande kam, daß die Berührung zwischen der Schleifscheibe und der Abrichtrolle nicht punktförmig war, sondern auf einer radialen Linie erfolgte. Denn die Diamantbelegung erstreckte sich zu beiden Seiten und über die Umfangsoberfläche der an ihrer Oberfläche gerundeten Abrichtrolle. Da die für die Zerstörung der Bindemittelbrücken auf der abzurichtenden Scheibe aufzuwendenden Kräfte sehr hoch waren, die diamantbesetzten Abrichtrollen jedoch recht dünn sein sollten, um feine Kurven des Scheibenquerschnitts bearbeiten zu können, ergaben sich durch das eigentlich ständige Auftreten von Seitenkräften Schwierigkeiten. Die diamantbesetzten Abrichtrollen bedurften seitlicher Abstützung mit kürzerer radialer Erstreckung in Form von Hartmetallscheiben, welche jedoch durch ihre Dimensionen den geometrischen Spielraum und damit die Anwendungsmöglichkeiten einschränkten.

Die Erfindung vermeidet die Nachteile des Standes der Technik. Es ist die Aufgabe der Erfindung, mit einfachen Mitteln eine Möglichkeit zu schaffen, den Abrieb beim eingangs genannten Verfahren des Crushens durch unterschiedliche Oberflächengeschwindigkeiten zwischen Schleifscheibe und Abrichtrolle zu vermeiden und dadurch lange Standzeiten des Abrichtwerkzeuges zu erreichen.

Die Erfindung besteht darin, daß man als Abrichtolle eine kreisrunde ebene Hartmetallscheibe verwendet, deren eine Stirnseite mit Diamantmaterial eben belegt, daß man den Anstellwinkel der Aufnahme der Abrichtrolle derart verändert, daß Schleifscheibe und Abrichtrolle derart zueinander ein- und nachgestellt werden, daß zwischen Schleifscheibe und Abrichtrolle lediglich eine nahezu punktförmige Berührung stattfindet und daß man den Anpreßdruck zwischen Schleifscheibe und Abrichtrolle so hoch wählt, daß am Berührungspunkt die Bindemittelbrücken zwischen den einzelnen Schleifkörpern der Schleifscheibe zerbrechen.

Zur Durchführung dieses Verfahrens verwendet man eine Vorrichtung zum Abrichten von Schleifscheiben mit profilierter Arbeitsfläche, bestehend aus einer Aufnahme für die abzurichtende Schleifscheibe, einer Aufnahme für die als Hartmetallscheibe mit ebener Belegung der Stirnseite mit polykristalinem Diamantmaterial ausgebildete Abrichtrolle und einer Antriebsvorrichtung sowie einer Preßvorrichtung, durch die die Abrichtrolle und die Schleifscheibe zusammengepreßt sind, mit einer elektronischen Steuerungsvorrichtung, die nach einem vorgebbaren Programm den axialen Vorschub der Abrichtrolle relativ zur abzurichtenden Schleifscheibe, den Anstellwinkel der Abrichtrolle in jeweils eine Position, bei der eine lediglich punktförmige Berührung zwischen der Hartmetallscheibe und der abzurichtenden Schleifscheibe stattfindet, den Preßdruck während des Abrichtvorganges derart einstellt, daß am Berührungspunkt die Bindmittelbrücken zwischen den einzelnen Schleifkörpern der Schleifscheibe zerbrechen.

Durch die punktförmige Berührung wird erreicht, daß die Anpreßkräfte nicht so hoch zu sein brauchen wie bei flächiger Berührung. Das ist auch der Grund dafür, daß durch die dünne Diamantbelegung die erforderlichen Reaktionskräfte beim Anpressen schadlos aufgenommen werden können. Diese Einstellung auf punktförmige Berührung wird durch die Anstellung der Abrichtrolle auf bestimmte der momentan bearbeiteten Oberfläche der abzurichtenden Schleifscheibe entsprechende Winkel erreicht. Das kann automatisiert durch eine Steuerungsvorrichtung erfolgen.

Man richtet die Scheiben für den Einsatz des Crashens dadurch her, daß man zentrisch ein Loch in diese Scheiben schneidet, um eine Ringscheibe zu erhalten, die man dann in Werkzeugträger einspannen kann. Den bei diesem Verfahrensschritt anfallenden Abfall, nämlich eine Kreisscheibe geringeren Durchmessers, kann man für den Besatz von Schneidwerkzeugen weiter verwenden und diese Kreisscheibe geringeren Durchmessers dafür auch noch in Stücke teilen.

Es liegt im Wesen der Erfindung, daß eine dünne radial stirnseitig angebrachte Schicht einer Diamantbelegung die hohen Kräfte auf die abzurichtende Schleifscheibe zu übertragen vermag, die notwendig sind, um die Bindemittelbrücken zwischen den Schleifpartikeln zu zerbrechen. Dieses Phänomen ist durch die nahezu punktförmige Anlage und die dünne Diamantbeschichtung möglich geworden.

Je dünner die Diamantbelegung der Abrichtrolle ist, um so besser und wirkungsvoller läßt sich das erfindungsgemäße Verfahren durchführen. Daher kann es bei Abrichtrollen aus für andere Zwecke geschaffenen diamantbelegten Scheiben sein, daß man vor Beginn der Abrichtarbeiten die Schichtdicke der Diamantbelegung der Abrichtrolle durch Elektroerosion vermindert.

Um keine Relativbewegung zwischen abzurichtender Schleifscheibe und Abrichtrolle aufkommen zu lassen, ist es zweckmäßig, wenn man die Drehbewegung der Abrichtscheibe von der Drehbewegung der Schleifscheibe ableitet.

Die Herstellung einer Abrichtrolle für die Durchführung des erfindungsgemäßen Abrichtverfahrens erfolgt zweckmäßigerweise dadurch, daß man in eine kreisrunde Hartmetallscheibe, deren eine Stirnseite für andere Zwecke mit Diamantmaterial eben belegt ist, zentrisch ein Loch einarbeitet, und in dieses Loch einen Aufnahmedorn einbringt.

Diese Vorrichtung kann dadurch effektiver gemacht sein, daß die Schichtdicke der Diamantbelegung der Abrichtrolle durch Elektroerosion vermindert ist.

Diese Vorrichtung kann eine besonders lange Lebensdauer haben, wenn die Drehbewegung der Abrichtrolle von der Drehbewegung der Schleifscheibe abgeleitet ist.

Diese Vorrichtung läßt sich sehr effektiv einsetzen, wenn die Abrichtrolle an der mit Diamantmaterial belegten Stirnseite einen größeren Durchmesser als auf der gegenüberliegenden Seite aufweist.

Die Diamantbelegung ist vorzugsweise eine polykristalline Schicht. Es besteht auch die Möglichkeit, anstelle der polykristallinen Diamantscheiben (PKD) Scheiben zu benutzen, welche nach der CVD-Technik mit Diamantmasse belegt sind (Prospekt der Firma GE General Electrics CVD DIAMOND PRODUCTS").

Es besteht auch die Möglichkeit, Hartmetallscheiben mit Sektionen von diamantbeschichtetem Material zu belegen.

Das Wesen der Erfindung ist nachstehend anhand von in der Zeichnung schematisch dargestellten Ausführungsbeispielen erläutert. Es zeigen:
- Fig.1: eine mit Diamantmaterial belegte Abrichtrolle in Stirnseitenansicht,m
- Fig.2: die mit Diamantmaterial belegte Abrichtrolle in Stirnseitenansicht,
- Fig.3: eine andere mit Diamantmaterial belegte Abrichtrolle mit sich verjüngendem Durchmesser in Stirnseitenansicht,
- Fig.4: die mit Diamantmaterial belegte Abrichtrolle in Arbeit an einer profilierten Schleifscheibe an einer Stelle, an der mit achsparallel eingestellten Wellen gearbeitet wird.
- Fig.5: die mit Diamantmaterial belegte Abrichtrolle in Arbeit an einer profilierten Schleifscheibe an einer Stelle, an der die Wellen von Abrichtrolle und abzurichtender Schleifscheibe unter einem spitzen Winkel zu einander stehen gearbeitet wird.

Die Abrichtrolle besteht aus einer Hartmetallscheibe 1, welche einseitig mit Diamantmaterial 2 belegt ist. Die Abrichtrolle weist zentrisch ein Loch 3 auf, um in eine Halterung für ihre drehbare Lagerung eingespannt werden zu können.

Im Ausführungsbeispiel der Fig. 3 verjüngt sich der Durchmesser der Abrichtrolle in Richtung von der das Diamantmaterial tragenden Stirnseite weg. Mit einer solchen Abrichtrolle lassen sich Hohlkehlen und ähnliche Formen an der Schleifscheibe 4 abrichten.

Im Ausführungsbeispiel der Fig. 4 ist ersichtlich, daß nur die der Hartmetallscheibe abgewandte Umfangskante an der Schleifscheibe 4 wirksam ist. Die Pfeile 5 deuten die Kräfte an, mit denen die Abrichtrolle während ihrer Arbeit beaufschlagt ist.

Der PKD-Belag auf der Hartmetallscheibe kann im Rahmen des Herstellungsprozesses auf dem Hartmetallträger fixiert sein oder nach dem CVD-Verfahren als dünne Schicht aufgebracht werden.
Die Relativgeschwindigkeit zwischen Diamant-Schleifscheibe und Diamant-Crushierrolle liegt bei Null, wenn diese beiden aufeinander abrollen, selten ist sie wegen des Schlupfes exakt null.
Ein großer Vorteil dieser erfindungsgemäßen "Rondenausführung" ist die Tatsache, daß der Durchmesser durch Verschleiß durchaus abnehmen kann und das Werkzeug dennoch weiter einsetzbar ist (z.B. Spitzenlosschleifen gerade, die Crushierrolle muß lediglich radial nachgestellt werden). Die Steuerung braucht daher nicht in axialer Richtung entsprechend der Abnutzung des Werkzeuges nachgestellt zu werden, sondern lediglich radial. Das führt zu der Möglichkeit, wesentlich einfachere Steuerungen in Anwendung zu bringen.

## Patentansprüche

1. Verfahren zum Abrichten von Schleifscheiben (4) mit profilierter Arbeitsfläche mittels einer Abrichtrolle (1),
bei dem man Schleifscheibe (4) und Abrichtrolle (1), deren Oberfläche mit Material von höherer Härte als das der abzurichtenden Schleifscheibe (4) belegt ist, mit gleicher Umfangsgeschwindigkeit umlaufen läßt und dabei mit hohem Druck zusammenpreßt,
**dadurch gekennzeichnet,**
**daß** man als Abrichtrolle (1) eine kreisrunde ebene Hartmetallscheibe verwendet, deren eine Stirnseite mit Diamantmaterial (2) eben belegt,
**daß** man den Anstellwinkel der Aufnahme der Abrichtrolle (1) derart verändert, daß Schleifscheibe (4) und Abrichtrolle (1) derart zueinander ein- und nachgestellt werden,
**daß** zwischen Schleifscheibe (4) und Abrichtrolle (1) lediglich eine nahezu punktförmige Berührung stattfindet
und **daß** man den Anpreßdruck zwischen Schleifscheibe (4) und Abrichtrolle (1) so hoch wählt, daß am Berührungspunkt die Bindemittelbrücken zwischen den einzelnen Schleifkörpern der Schleifscheibe (4) zerbrechen.

2. Verfahren nach Anspruch 1,
**dadurch gekennzeichnet,**
**daß** man vor Beginn der Abrichtarbeiten die Schichtdicke der Diamantbelegung der Abrichtrolle durch Elektroerosion vermindert.

3. Verfahren nach Anspruch 1,
**dadurch gekennzeichnet,**
**daß** man die Drehbewegung der Abrichtscheibe von der Drehbewegung der Schleifscheibe ableitet.

4. Vorrichtung zum Abrichten von Schleifscheiben mit profilierter Arbeitsfläche, bestehend aus einer Aufnahme für die abzurichtende Schleifscheibe, einer Aufnahme für die als Hartmetallscheibe mit ebener Belegung der Stirnseite mit polykristalinem Diamantmaterial ausgebildete Abrichtrolle und einer Antriebsvorrichtung sowie einer Preßvorrichtung, durch die die Abrichtrolle und die Schleifscheibe zusammengepreßt sind,
**gekennzeichnet durch**
eine elektronische Steuerungsvorrichtung, die nach einem vorgebbaren Programm
(a) den axialen Vorschub der Abrichtrolle (1) relativ zur abzurichtenden Schleifscheibe,
(b) den Anstellwinkel der Abrichtrolle in jeweils eine Position, bei der eine lediglich punktförmige Berührung zwischen der Hartmetallscheibe und der abzurichtenden Schleifscheibe stattfindet, und
(c) den Preßdruck während des Abrichtvorganges derart einstellt, daß am Berührungspunkt die Bindemittelbrücken zwischen den einzelnen Schleifkörpern der Schleifscheibe zerbrechen.

5. Vorrichtung nach Anspruch 4,
**dadurch gekennzeichnet,**
**daß** die Schichtdicke der Diamantbelegung (2) der Abrichtrolle durch Elektroerosion vermindert ist.

6. Vorrichtung nach Anspruch 4,
**dadurch gekennzeichnet,**
**daß** die Drehbewegung der Abrichtrolle von der Drehbewegung der Schleifscheibe (4) abgeleitet ist.

7. Vorrichtung nach Anspruch 4,
**dadurch gekennzeichnet,**
**daß** die Abrichtrolle an der mit Diamantmaterial (2) belegten Stirnseite einen größeren Durchmesser als auf der gegenüberliegenden Seite aufweist.

## Claims

1. Method of dressing grinding wheels (4) with a profiled working surface by means of a dressing roll (1), in which the grinding wheel (4) and dressing roll (1), the surface of which is covered with material of greater hardness than that of the grinding wheel (4) to be dressed, are made to rotate at the same circumferential speed and in the process pressed together with high pressure, **characterised in that** a circular flat hard metal disc one face side of which is covered evenly with diamond material (2) is used as dressing roll (1), **in that** the setting angle of the mounting of the dressing roll (1) is altered so that the grinding wheel (4) and the dressing roll (1) are set and adjusted in relation to one another so that only near point contact takes place between the grinding wheel (4) and the dressing roll (1), and **in that** the contact pressure between the grinding wheel (4) and the dressing roll (1) is selected so high that the bonding material bridges between the individual abrasive particles of the grinding wheel (4) disintegrate at the point of contact.

2. Method according to claim 1, **characterised in that** before beginning the dressing operations, the coating thickness of the diamond covering of the dressing roll is reduced by electro-erosion.

3. Method according to claim 1, **characterised in that** the turning movement of the dressing roll is derived from the turning movement of the grinding wheel.

4. Device for dressing grinding wheels with a profiled working surface, consisting of a mounting for the grinding wheel to be dressed, a mounting for the dressing roll in the form of a hard metal disc with an even covering of polycrystalline diamond material on the face side, and a driving device and a pressing device by which the dressing roll and the grinding wheel are pressed together, **characterised by** an electronic control device which, following a predetermined programme,
(a) sets the axial advance of the dressing roll (1) relative to the grinding wheel being dressed,
(b) sets the setting angle of the dressing roll in a position in which only point contact takes place between the hard metal disc and the grinding wheel being dressed, and
(c) sets the pressure during the dressing operation such that the bonding material bridges between the individual abrasive particles of the grinding wheel disintegrate at the point of contact.

5. Device according to claim 4, **characterised in that** the coating thickness of the diamond covering (2) of the dressing roll is reduced by electro-erosion.

6. Device according to claim 4, **characterised in that** the turning movement of the dressing roll is derived from the turning movement of the grinding wheel (4).

7. Device according to claim 4, **characterised in that** the dressing roll exhibits a greater diameter on the face side covered with diamond material (2) than on the opposite side.

## Revendications

1. Procédé de dressage de disques de meule (4) à surface de travail profilée, au moyen d'un galet de dressage (1), dans lequel on fait tourner à la même vitesse périphérique le disque de meule (4) et le galet de dressage (1), dont la surface est garnie d'un matériel de plus haute dureté que celui du disque de meule (4) à dresser, et on effectue alors un pressage sous pression élevée,
**caractérisé en ce que**
l'on utilise comme galet de dressage (1) un disque en métal dur plan circulaire rond, dont une face frontale est garnie de façon plane d'un matériau (2) du type diamant,
**en ce que** l'on modifie l'angle de calage du support de galet de dressage (1) de manière que le disque de meule (4) et le galet de dressage (1) puissent, l'un par rapport à l'autre, être amenés et ramenés à une position réglée,
**en ce qu'**entre le disque de meule (4) et le galet de dressage (1) ne se produit qu'un contact à peu près ponctuel, et **en ce que** l'on choisit la pression de pressage entre le disque de meule (4) et le galet de dressage (1), à une valeur telle qu'au point de contact les ponts de liant, entre les différents corps abrasifs du disque de meule (4), se rompent.

2. Procédé selon la revendication 1,
**caractérisé en ce que**,
avant le début des travaux de dressage, l'épaisseur de couche ou du garnissage en diamant du galet de dressage est diminuée par un processus d'électro-érosion.

3. Procédé selon la revendication 1, **caractérisé en ce que** le mouvement de rotation du galet de dressage est dérivé du mouvement de rotation du disque de meule.

4. Dispositif de dressage de disques de meule à surface de travail profilée, constituée d'un support pour le disque de meule à dresser, d'un support pour le galet de dressage réalisé sous la forme de disque en métal dur ayant un garnissage plan de sa face frontale par du matériau du type diamant, polycristallin, et un dispositif d'entraînement ainsi qu'un dispositif de pressage, au moyen desquels le galet de dressage et le disque de meule sont pressés l'un contre l'autre,
**caractérisé par**
un dispositif de commande électronique qui, selon un programme pouvant être prédéterminé,
(a) règle l'avancement axial du galet de dressage (1) par rapport au disque de meule à dresser,
(b) règle l'angle de calage du galet de dressage, chaque fois en une position pour laquelle un contact seulement ponctuel se produit entre le disque en métal dur et le disque de meule à dresser, et
(c) règle la pression de pressage pendant le processus de dressage, de manière que, au point de contact, les ponts de liant entre les divers corps abrasifs des disques de meule se rompent.

5. Dispositif selon la revendication 4,
**caractérisé en ce que**
l'épaisseur de couche du garnissage en diamant (2) du galet de dressage est diminuée par un processus d'électroérosion.

6. Dispositif selon la revendication 4,
le mouvement rotatif du galet de dressage est dérivé du mouvement rotatif du disque de meule (4).

7. Dispositif selon la revendication 4,
**caractérisé en ce que**
le galet de dressage présente, sur la face frontale, garnie de matériau de type diamant (2), un plus grand diamètre que sur la face opposée.
